# EUROPÄISCHE PATENTSCHRIFT

(11) **EP 0 058 391 B1**
(45) Veröffentlichungstag und Bekanntmachung des Hinweises auf die Patenterteilung: **26.11.1986**
(21) Anmeldenummer: 82101005.5
(22) Anmeldetag: 11.02.1982
(51) Int. Cl.: E05B 3/02

(54) **Befestigungsvorrichtung an lösbar miteinander verbindbaren Beschlag- oder Ausstattungsteilen und Verfahren zur Herstellung derselben**
Fastening device at iron furniture or equipment parts which can be detachably joined to each other, and process for producing the same
Dispositif de fixation sur des pièces de garnissage ou d'installation pouvant être reliées l'une à l'autre de manière amovible et procédé pour la fabrication d'un tel dispositif

(30) Priorität: 13.02.1981 DE 3105217; 13.02.1981 DE 3105348
(43) Veröffentlichungstag der Anmeldung: 25.08.1982
(73) Patentinhaber: Wilke, Rudolf, Dipl.-Wirtsch.-Ing., D-3548 Arolsen (DE)
(72) Erfinder: Wilke, Rudolf, Dipl.-Wirtsch.-Ing., D-3548 Arolsen (DE)
(74) Vertreter: Freiherr von Schorlemer, Reinfried, Dipl.-Phys.

## Beschreibung

Die Erfindung betrifft eine Vorrichtung der im Oberbegriff der Ansprüche 1 bzw. 2 definierten Gattung und ein Verfahren zur Herstellung eines für derartige Vorrichtungen bestimmten Beschlag- oder Ausstattungsteils, das eine Aufnahmeöffnung und eine quer dazu verlaufende Querbohrung aufweist.

Unter der Bezeichnung "Beschlag- oder Ausstattungsteile" sind insbesondere Beschlagteile wie Drücker- oder Griffteile für Türen oder Fenster und sanitäre Ausstattungsteile wie die Haltearme von zweiteiligen Handtuchhaltern, Unterteile und Deckkappen von Seifenschalen, Zahnputzglashaltern, Ablagen od. dgl. zu verstehen. Allen diesen Teilen ist gemeinsam, daß sie jeweils ein erstes Teil mit einer Aufnahmeöffnung und ein zweites Teil aufweisen, das entweder ein in die Aufnahmeöffnung einführbares Segment enthält oder aus einem an einer Wand oder dergleichen zu befestigenden, als Ganzes in die Aufnahmeöffnung einführbaren Segment in Form eines Unterteils oder dergleichen besteht, das von einem ersten Teil in Form eines Oberteils oder dergleichen abgedeckt bzw. allseitig umschlossen wird. Dabei ist die Befestigungsvorrichtung derart ausgebildet, daß der Sperrstift im verbundenen Zustand der beiden Teile in die Querbohrung einrastet und die beiden Teile im Bedarfsfall mit Formschluß zusammenhält. Ein Lösen der beidenTeile voneinander ist dadurch möglich, daß der Sperrstift mittels eines von außen in die Querbohrung eingeführten Werkzeugs aus dieser herausgedrückt wird.

Bei Befestigungsvorrichtungen dieser Art wird häufig als störend empfunden, daß die Verbindung der beiden Teile mit einer Vielzahl von Werkzeugen lösbar und infolgedessen nicht ausreichend gegen Vandalismus und Diebstahl gesichert ist. Dieser Nachteil läßt sich zwar im wesentlichen dadurch vermeiden, daß analog zu bekannten Türdrückerbefestigungen in Rosetten (DE-PS 1 029 702) Querbohrungen vorgesehen werden, die einen an die Aufnahmeöffnung grenzenden, den Sperrstift aufnehmenden Innenabschnitt und einen im Durchmesser erheblich reduzierten Außenabschnitt aufweisen, durch den der Sperrstift nur mit Hilfe eines Spezialwerkzeugs, z.B. eines dünnen Stahlstifts, zurückgedrängt werden kann. Die Herstellung derartiger Querbohrungen ist jedoch mit Schwierigkeiten verbunden, insbesondere wenn die Aufnahmeöffnungen einen vergleichsweise kleinen Durchmesser aufweisen und/oder die Beschlag- oder Ausstattungsteile aus Kunststoff durch Spritzguß hergestellt werden sollen.

Der Erfindung liegt daher die Aufgabe zugrunde, die Befestigungsvorrichtung der eingangs bezeichneten Gattung derart auszubilden, daß das Herstellen der Querbohrung erleichtert wird. Außerdem soll ein Verfahren zur Herstellung der die Aufnahmebohrung aufweisenden Querbohrung angegeben werden, das auf einfache Weise eine Herstellung der Beschlag- und Ausstattungsteile aus Kunststoff durch Spritzguß ermöglicht.

Zur Lösung dieser Aufgabe sind die kennzeichnenden Merkmale der Ansprüche I, bzw. 2 und 17 vorgesehen.

Weitere vorteilhafte Merkmale der Erfindung ergeben sich aus den Unteransprüchen.

Bei der erfindungsgemäßen Befestigungsvorrichtung ist die Querbohrung im Füllstück ausgebildet oder durch dieses begrenzt. Dadurch ergibt sich der wesentliche Vorteil, daß ihr Innenabschnitt nicht von innen, d.h. von der Aufnahmeöffnung her angebracht werden muß, was um so schwieriger ist, je kleiner der Durchmesser der Aufnahmeöffnung ist. Das erfindungsgemäße Verfahren bringt den Vorteil mit sich, daß bei der Herstellung der die Aufnahmeöffnung aufweisenden Beschlag- oder Ausstattungsteile aus Kunststoff durch Spritzguß keine aufwendigen Werkzeuge mit beweglichen, das Entformen ermöglichenden Teilen benötigt werden. Normalerweise müßten beim Spritzvorgang zwei Kernhälften in die Aufnahmeöffnung eingelegt werden, von denen die eine einen dem Innenabschnitt der Querbohrung entsprechenden Vorsprung aufweist, und müßte nach dem Spritzvorgang zunächst die eine, glatte Kernhälfte und dann die zweite, den Vorsprung aufweisende Kernhälfte aus der Aufnahmeöffnung herausgezogen werden. Dazu wären entsprechende Führungen in den Kernhälften und/oder zur Verschiebung der Spritzteile erforderlich, was nicht nur technisch aufwendig ist, sondern bei Aufnahmeöffnungen mit kleinen Querschnitten, wie sie beispielsweise an Türdrückerteilen oder Stoßgriffen erforderlich sind, aufgrund enger Toleranzen und anderer Probleme auch gar nicht realisierbar ist. Bei Anwendung des erfindungsgemäßen Verfahrens braucht die Aufnahmeöffnung dagegen während des Spritzvorgangs lediglich mit einem ihrer Form entsprechenden Kern ausgefüllt werden, was den Spritzvorgang wesentlich vereinfacht.

Die Erfindung wird nachfolgend in Verbindung mit der beiliegenden Zeichnung an Ausführungsbeispielen näher erläutert. Es zeigen:
Fig. 1 einen Schnitt durch eine erfindungsgemäße Befestigungsvorrichtung an zwei Türdrückerteilen in auseinander gezogener Darstellung;
Fig. 2 einen Schnitt längs der Linie 11-11 der Fig. 1 ;
Fig. 3 schematisch die Anordnung des in Fig. 1 dargestellten Füllstücks in einer Spritzform;
Fig. 4 einen Schnitt durch eine Weiterbildung der Befestigungsvorrichtung nach Fig. 1;
Fig. 5 einen Schnitt durch eine erfindungsgemäße Befestigungsvorrichtung an zwei Stoßgriffen für Türen; und
Fig. 6 eine erfindungsgemäße Befestigungsvorrichtung an den beiden Armen eines zweiteiligen Handtuchhalters.

Fig. 1 zeigt eine erfindungsgemäße Befestigungsvorrichtung an einem Türdrückerpaar, das ein erstes Drückerteil 1 mit einer Aufnahmeöffnung 2 und ein diesem zugeordnetes zweites Drückerteil aufweist, von dem in Fig. 1 nur ein in die Aufnahmeöffnung 2 einführbares Segment in Form eines Drückerdorns 3 dargestellt ist, der auf irgendeine Weise mit dem nicht dargestellten Drückerteil verbunden ist. Der Drückerdorn 3 besitzt einen Vierkantquerschnitt und ist mit enger Toleranz in die einen entsprechenden Querschnitt aufweisende Aufnahmeöffnung 2 einführbar. Zur lösbaren Befestigung des Drückerdorns 3 am Drückerteil 1 weist dieser an seinem freien Ende einen Sperrstift 4 auf, der verschiebbar im Drückerdorn 3 gelagert ist und mit einem Ende in eine Öffnung 5 des Drückerdorns 3 ragt, in der außerdem eine Druckfeder 6 gelagert ist, die den Sperrstift 4 nach außen zu drücken sucht. Das in die Öffnung 5 ragende Ende des Sperrstifts 4 weist eine Querschnittsverbreiterung auf, die ein völliges Herausziehen des Sperrstifts aus dem Drückerdorn 3 verhindert. Die Länge der Öffnung 5 und die Länge des in der Normalstellung nach Fig. 1 von der Oberfläche des Drückerdorns 3 nach außen ragenden Teils des Sperrstifts 4 sind so bemessen, daß der Sperrstift 4 gegen den Druck der Druckfeder 6 soweit in die öffnung 5 gedrückt werden kann, daß sein äußeres Ende mit der Oberfläche des Drückerdorns 3 bündig abschließt.

Das Drückerteil 1 weist in seinem Griffstück, dessen Achse in Fig. 1 im wesentlichen horizontal verläuft, eineStahleinlage 8 auf, an die längs einer Schweißnaht 9 ein hülsenartiges Füllstück 10 angeschweißt ist, welches die Aufnahmeöffnung 2 hülsen- bzw. tassenartig umschließt. An ihrem der Schweißnaht 9 zugewandten Ende weist das Füllstück 10 eine senkrecht zu seiner Achse 11 und parallel zur Achse des Griffstücks verlaufende Querbohrung 12 auf, die einen an die Aufnahmeöffnung 2 grenzenden Innenabschnitt 14 mit einem dem Außenquerschnitt des Sperrstifts 4 entsprechenden Querschnitt und einen an den Innenabschnitt und die Außenfläche des Drückerteils 1 grenzenden Außenabschnitt 15 mit einem im Vergleich zum Innenabschnitt 14 wesentlich kleineren Querschnitt aufweist.

Beim Zusammenfügen der beiden Drückerteile wird der Drückerdorn 3 bezüglich der Aufnahmeöffnung 2 derart angeordnet, daß der Sperrstift 4 nach dem Einschieben des Drückerdorns 3 in dem Innenabschnitt 14 einrastet und dadurch die beiden Drückerteile spielfrei miteinander verbindet. Ein Lösen dieser Verbindung ist dadurch möglich, daß von außen her ein Stahlstift mit kleinem Durchmesser in den Außenabschnitt 15 der Querbohrung 12 eingeführt und so lange nach innen gedrückt wird, bis der Sperrstift 4 aus dem Innenabschnitt 14 herausgetreten ist und infolgedessen der Drückerdorn 3 aus der Aufnahmeöffnung 2 herausgezogen werden kann.

Bei aus Kunststoff bestehenden Türdrückerpaaren der beschriebenen Art sind das Füllstück 10 und die Stahleinlage 8 allseitig mit einem Mantel 16 aus Kunststoff umspritzt. Um dabei die Herstellung der aus Fig. 1 ersichtlichen Drückerteile 1 zu vereinfachen bzw. zu ermöglichen und vor allem aufwendige Spritzgußformen zu vermeiden, wird erfindungsgemäß auf folgende Weise vorgegangen. Es wird zunächst das Füllstück 10 hergestellt und an die Stahleinlage 8 angeschweißt, sofern eine solche vorgesehen ist. In dem Füllstück wird eine senkrecht zur Achse 11 verlaufende Bohrung 17 ausgebildet, die den der Querbohrung 12 gegenüberliegenden, in Fig.3 linken Wandabschnitt des FüIIstücksi0 vollständig durchsetzt, in dem die Querbohrung 12 aufweisenden, in Fig. 3 rechten Wandabschnitt des Füllstücks 10 dagegen nur eine Blindbohrung bildet, die gemäß Fig. 1 und 2 nach innen geöffnet ist und einen Wandabschnitt 21 des Füllstücks 10 stehen läßt. Das Füllstück 10 und die Stahleinlage werden nun, wie in Fig. 3 schematisch dargestellt ist, in eine Spritzform 18 eingelegt, und das freie Ende der Aufnahmeöffnung 2 wird auf einen Kern 19 von entsprechendem Querschnitt aufgesteckt, der das Füllstück festhält und gleichzeitig die Aufnahmeöffnung 2 und die Bohrung 17 abdeckt. Danach werden das Füllstück 10 und die Stahleinlage 8 mit flüssigem Kunststoff umspritzt, der in das Formnest 20 der Form 18 und infolgedessen auch von außen in die Bohrung 17 eindringt. Der Innenabschnitt 14 der Querbohrung 12 bleibt dabei frei von Kunststoff, da einerseits die Aufnahmeöffnung 2 ausgefüllt ist und andererseits der Innenabschnitt 14 am rückwärtigen Ende durch den dünnen Wandabschnitt 21 verschlossen ist.

Nach der Herausnahme des Spritzteils wird abschließend der Außenabschnitt 15 der Querbohrung 12 hergestellt, indem der beim spritzen erhaltene Wandabschnitt des Mantels 16 und der Wandabschnitt 21 von außen her durchbohrt werden.

Wie Fig. 1 und 3 zeigen, befindet sich die Querbohrung 12 vorzugsweise nicht, wie es an sich üblich wäre, an der bei der Montage an der Tür unteren Seite des Drückerteils 1, sondern in einem mittleren Abschnitt nahe des inneren Bogens. Hierdurch wird der Vorteil erzielt, daß die Lage der Querbohrung 12 unabhängig davon ist, ob es sich um ein rechtszeigendes oder linkszeigendes Drückerteil handelt, was die Lagerhaltung erheblich vereinfacht und vor allem bei Kombinationen aus Drückerteilen und Knöpfen oder unterschiedlich farbigen Drückerteilen wesentliche Vorteile bietet.

Soll die Querbohrung 12 dagegen jeweils an der Unterseite des Drückerteils 1 angeordnet sein, wird vorzugsweise nach Fig. 4 vorgegangen, die ein Drückerteil 22 in einer im Vergleich zu Fig. 1 um 90° gedrehten Stellung zeigt. Das Drückerteil 22 weist wie das Drückerteil 1 eine Aufnahmeöffnung 2, ein Füllstück 10 und einen Kunststoff-Mantel 16 auf. Im Gegensatz zu Fig. 1 und 3 ist jedoch die Achse eines Innenabschnitts 23 der Querbohrung sowohl senkrecht zur Achse 11 der Aufnahmebohrung 2 als auch senkrecht zur Achse 24 eines Griffteils des Drückerteils 22 angeordnet. Außerdem wird vor dem Spritzvorgang in die der Bohrung 17 nach Fig. 3 entsprechende Bohrung 25 ein Stopfen 26 gesteckt, der aus Metall oder einem anderen Material besteht, das sich nicht mit dem zu umspritzenden Kunststoff verbindet, so daß die Bohrung 25 nicht mit Kunststoff gefüllt werden kann.

Nach Vollendung des Spritzvorgangs kann der Außenabschnitt der Querbohrung entweder analog Fig. 3 von rechts her angebracht werden, in welchem Fall der Innenabschnitt 23 und der nachträglich angebrachte Außenabschnitt die Querbohrung bilden. Oder der Außenabschnitt wird in Fig. 4 von links her durch den der Bohrung 25 gegenüberliegenden Wandabschnitt gebohrt, bis die Bohrung 25 erreicht ist und der Stopfen 26 durch die so geschaffene Bohrung hindurch nach innen weggeschlagen und entfernt werden kann. In diesem Fall besteht die mit dem Sperrstift 4 zusammenwirkende Querbohrung aus der den Innenabschnitt bildenden Bohrung 25 und dem nachträglich gebohrten Außenabschnitt. Das nachträgliche Anbringen des Außenabschnitts erfolgt somit bei dieser Ausführungsform in Abhängigkeit davon, für welche Art von Tür das Drückerteil 22 verwendet werden soll.

Die beschriebene Befestigungsvorrichtung läßt sich analog zur Verbindung von Beschlagteilen in Form von Stoßgriffen 27,28 für eine Tür 29, insbesondere eine Glastür (Fig. 5) anwenden. Der erste Stoßgriff 27 weist ein hülsen- bzw. tassenartiges Füllstück 30 mit einer Aufnahmeöffnung 31 auf, das von einem aufgespritzten Kunststoff-Mantel 32 umgeben ist und an dem von der Tür abgewandten Ende eine Ringnut 33 aufweist, die verhindert, daß der Mantel 32 vom Füllstück 30 abgezogen werden kann. Analog zu Fig. 1 ist der Stoßgriff 27 mit einer Querbohrung 34 versehen, die einen Innenabschnitt 35 mit vergleichsweise großem und einen Außenabschnitt 36 mit einem vergleichsweise kleinen Innenquerschnitt aufweist. Der Innenabschnitt 35 ist dabei in der Wandung des Füllstücks 30 nach Art einer Blindbohrung ausgebildet.

Der zweite Stoßgriff 28 enthält ein hülsen- bzw. tassenförmiges Füllstück 37, das von einem aufgespritzten Kunststoff-Mantel 38 umgeben ist und dem von der Tür 29 abgewandten Ende eine Ringnut 39 aufweist, die verhindert, daß der Mantel 38 vom Füllstück 37 abgezogen werden kann. In das Füllstück 37 ist von der anderen Türseite her eine Befestigungsschraube 40 geschraubt, die einen im Füllstück 37 angeordneten Gewindeabschnitt und einen gewindefreien Abschnitt 41 aufweist, der im montierten Zustand des Stoßgriffs 28 die Tür 29 und eine in deren Bohrung eingesetzte Zentrierungshülse 42 durchragt, einen Sechskantkopf 43 trägt und über diesen hinaus verlängert ist. An dem von der Tür 29 abgewandten Ende dieses Abschnitts 41 ist ein Sperrstift 44 gelagert, der dem Sperrstift 4 nach Fig. 1 entspricht und im gefügten Zustand in den Innenabschnitt 35 der Querbohrung 34 einrastet.

Die Montage der beiden Stoßgriffe 27 und 28 beginnt damit, daß der Stoßgriff 28 in der aus Fig. 5 ersichtlichen Weise an die Tür 29 angesetzt wird. Danach wird von der anderen Türseite her die Befestigungsschraube 40 aufgeschraubt, bis sich ein fester Sitz des Stoßgriffs 28 ergibt und der Abschnitt 41 eine solche Winkelstellung einnimmt, daß beim Aufschieben der Aufnahmeöffnung 31 der Sperrstift 44 in den Innenabschnitt 35 der Querbohrung 34 einrasten kann. Um in jedem Fall eine derartige Winkelstellung zu ermöglichen, sind entweder der Gewindeabschnitt der Befestigungsschraube 40 und/oder das zugehörige Aufnahmeteil des Füllstücks 37 und/oder die Zentrierungshülse 42 ausreichend deformierbar und dazu beispielsweise aus geringfügig nachgiebigen Kunststoffen hergestellt. Abschließend wird die Aufnahmeöffnung 31 bis zum Einrasten des Sperrstifts 44 auf den Abschnitt 41 aufgeschoben, so daß die beiden Stoßgriffe 27 und 28 fest miteinander verbunden sind, jedoch durch Einführung eines Stahlstifts oder dergleichen in den Außenabschnitt 36 der Querbohrung 34 wieder voneinander getrennt werden können.

Eine Kontrolle der richtigen Winkelstellung des Abschnitts 41 ist u.a. dadurch möglich, daß die Aufnahmeöffnung 31 an ihrem äußeren Ende zu einem Sechskantloch erweitert ist, das nur bei richtiger Stellung des Abschnitts 41 auf den Sechskantkopf 43 paßt.

Bei der Ausführungsform nach Fig. 6 sind zwei Ausstattungsteile in Form von Handtuchhatter-Armen 46 und 47 vorgesehen, die lösbar miteinander verbunden sind. Der erste Arm 46 weist analog zu Fig. 1 eine Aufnahmeöffnung 48 auf, die von einem Füllstück 49 in Form einer hohlzylindrischen Hülse umgeben ist, welche in einer Mittelbohrung 50 des einen Endes des Arms 46 befestigt ist und einen über dieses Ende nach außen ragenden Abschnitt aufweist, der drehbar in einer koaxialen Bohrung eines Unterteils 51 angeordnet ist. Das Unterteil 51 ist mittels Schraublöcher 52 durchragenden Schrauben an einer Wand oder dergleichen befestigt und mit einer aufgesetzten Deckkappe 53 abgedeckt, die entsprechende Bohrungen zur Aufnahme des Füllstücks 49 aufweist. Das dem ersten Arm 46 zugewandte Ende des zweiten Arms 47 weist eine Mittelbohrung 54 auf, in die ein zylindrischer Dorn 55 eingesetzt ist, der einen über das Ende des Arms 47 hinausragenden Abschnitt aufweist, welcher ein drehbar in die Aufnahmeöffnung 48 einsetzbares Segment darstellt und an seinem äußeren Ende einen Sperrstift 56 entsprechend dem Sperrstift 4 nach Fig. 1 trägt. Im montierten Zustand der beiden Arme 46 und 47 rastet dieser Sperrstift 56 hinter der im Arm 46 befindlichen Hinterkante des Füllstücks 49 in einem Freiraum 57 ein, der an dieser Stelle durch die etwas über die Hinterkante hinaus verlängerte Mittelbohrung 50 des Arms 46 gebildet ist und einen Innenabschnitt einer quer zur Achse der Aufnahmeöffnung 48 angeordneten Querbohrung darstellt. Damit die hierdurch zwischen den beiden Armen 46 und 47 gebildete Verbindung wieder gelöst werden kann, weist die dem Sperrstift 56 gegenüber liegende Wandung des Arms 46 eine Bohrung 58 mit einem im Vergleich zum Sperrstift 56 kleinen Querschnitt auf, die zusammen mit dem Freiraum 57, dessen Querschnitt mindestens dem Querschnitt des Sperrstifts 56 entsprechen muß, eine Querbohrung bildet, die der Querbohrung 12 nach Fig. 1 entspricht. Auch bei dieser Ausführungsform ergibt sich der Vorteil, daß der Innenabschnitt der Querbohrung mit einfachen Mitteln herstellbar ist und keine aufwendigen Maßnahmen beim Spritzgießen des Arms 46 erforderlich sind. Allerdings ist erforderlich, daß die beiden Arme 46 und 47 bei der Demontage eine solche Stellung einnehmen, daß der Sperrstift 56 der Bohrung 58 gegenübersteht.

Damit der Dorn 55 nach dem ersten Eindrücken des Sperrstifts 56 aus dem Unterteil 51. herausgezogen werden kann, ohne daß der Sperrstift 56 in das von dem Füllstück 49 nicht abgedeckten Schraubloch 52 einrastet, weist das Unterteil entsprechend Fig. 6 eine an die Länge des Sperrstifts 56 angepaßte Längsnut 72 auf.

Die Erfindung ist nicht auf die beschriebenen Ausführungsbeispiele beschränkt, die auf verschiedene Weise abgewandelt werden können. Beispielsweise ist es auch bei den Ausführungsformen nach Fig. 1 bis 5 möglich, erst den Kunststoff-Mantel 16 bzw. 38 der Beschlag- oder Ausstattungsteile im Spritzgußverfahren herzustellen und dann analog zu Fig. 6 in den fertigen Mantel die Füllstücke 10 bzw. 30 nachträglich einzusetzen und festzukleben, festzuschrauben oder auf andere Weise zu befestigen. Dabei ergibt sich der Vorteil, daß im Füllstück keine Blindbohrungen vorgesehen werden brauchen, da die Bohrungen durchgehen können, und daß die Außenabschnitte der Querbohrungen beim Spritzvorgang in dem äußeren Kunststoff-Mantel der Teile ausgebildet werden können, d.h. nicht gebohrt werden brauchen. Außerdem können wie bei der Herstellungsart nach Fig. 1 bis 6 einfache Spritzformen verwendet werden.

Anstelle der anhand Fig. 3 beschriebenen Verfahrensweise könnte vorgesehen sein, im Füllstück 10 nur die Bohrung 17 vorzusehen und diese beim Spritzvorgang abzudecken bzw. mit einem Stopfen auszufüllen.

Das Material, aus dem die Füllstücke bestehen, kann weitgehend frei gewählt werden. In vielen Fällen wird vorgezogen, Füllstücke aus Metall bzw. Stahl vorzusehen, damit die Funktion auch im Brandfall erhalten bleibt, was insbesondere bei Anwendung der erfindungsgemäßen Beschläge an Feuerschutztüren wichtig ist.

Anstelle des Stopfens 26 in Fig. 4 läßt sich beispielsweise eine auf die Bohrung 25 aufgesetzte Kappe vorsehen, die nach dem Umspritzen des Füllstücks 10 lediglich durchbohrt werden braucht.

Bei den Ausführungsformen nach Fig. 1 bis 6 wird der Sperrstift jeweils durch eine kleine Druckfeder 6 in die Querbohrung gedrückt. Da die Federkraft dieser Druckfeder 6 infolge der meistens engen räumlichen Verhältnisse jedoch nicht beliebig groß gewählt werden kann, läßt sich der Sperrstift häufig mit geringer Kraft zurückdrücken, so daß die durch den Außenabschnitt 15,36 der Querbohrung bewirkte Diebstahlsicherung nicht immer als ausreichend angesehen wird. Gemäß einer besonders bevorzugten Ausführungsform der Erfindung ist daher vorgesehen, die beiden Beschlag- oder Ausstattungsteile durch wenigstens ein Federelement derart gegeneinander zu verspannen, daß der Sperrstift nach dem Fügen der beiden Teile mit Klemmsitz in der Querbohrung angeordnet ist.

Fig. 5 zeigt eine derartige zusätzliche Diebstahlsicherung anhand einer Schraubenfeder 45, die in einer Aussparung am türseitigen Ende des ersten Stoßgriffs 27 angeordnet ist und deren eines Ende sich an der Tür 29 abstützt, während ihr anderes Ende an einer die Aussparung am türfernen Ende begrenzenden Schulter des Stoßgriffs 27·anliegt. ------- Bei dieser Anordnung wird der Stoßgriff 27, um den Sperrstift 44 reibungsfrei in die Querbohrung 34 einrasten zu lassen, bei der Montage zunächst gegen die Tür 29 gedrückt und dann nach Einrastung des Sperrstifts 44 freigegeben. Die Schraubenfeder 45 drückt den Stoßgriff 27 dann von der Tür weg, bis sich der Sperrstift 44 nach Überwindung des geringen Radialspiels zwischen ihm und der Querbohrung 34 mit Klemmsitz an die diese begrenzende Wandung anlegt. Ist die Federkraft der Schraubenfeder 45 ausreichend groß bemessen, kann der Sperrstift 44 danach nur noch unter erheblichem Kraftaufwand zurückgedrückt werden. Bei Kenntnis des Geheimnisses ist dagegen ein geringer Kraftaufwand ausreichend, wenn gleichzeitig der Stoßgriff 27 gegen die Tür gepreßt und dadurch der Klemmsitz des Sperrstifts 44 gelockert wird.

Zusätzlich zu den Ausführungsformen nach Fig. 1 bis 6, bei denen jedes erste Teil jeweils eine Aufnahmeöffnung aufweist, in die das zweite Teil ganz oder teilweise eingeführt wird, ist es möglich, eine Anzahl von ersten, je eine Aufnahmeöffnung aufweisenden Teilen vorzusehen, die einem zweiten Teil zugeordnet sind, das eine Vielzahl von in die Aufnahmeöffnungen einführbaren Segmenten aufweist, so daß ein zweites Teil mit einer Vielzahl von ersten Teilen kombiniert werden kann.

Alternativ könnte das erste Teil mit zwei oder mehr Aufnahmeöffnungen versehen und jeder Aufnahmeöffnung ein zweites Teil oder zwei Segmente eines einzigen Teils zugeordnet werden. Das Oberteil beispielsweise einer Ablage, eines Handtuchhalters oder eines Zahnglashalters könnte an seiner Rückseite mit zwei Aufnahmeöffnungen versehen sein, die auf je ein stopfen- oder klotzartiges, an der Wand angebrachtes Segment aufgesetzt und mittels der erfindungsgemäßen Befestigungsvorrichtung an diesem befestigt werden. Jedes dieser Segmente bildet dabei ein Teil, das als Ganzes in die Aufnahmeöffnung eingesetzt wird.

## Patentansprüche

1) Befestigungsvorrichtung an lösbar miteinander verbindbaren Beschlag- oder Ausstattungsteilen, die einander zugeordnete erste und zweite Teile aufweisen, wobei jedes erste Teil (1,27) wenigstens eine Aufnahmeöffnung (2,31) aufweist und das zweite Teil entweder wenigstens ein in die Aufnahmeöffnung einführbares Segment (3,41) aufweist oder als Ganzes ein in die Aufnahmeöffnung einführbares Segment bildet, wobei die Befestigungsvorrichtung aus wenigstens einem im Segment (3) verschiebbar gelagerten, federnd nach außen vorstehenden Sperrstift (4,44) und wenigstens einer im ersten Teil ausgebildeten, quer zur Achse der Aufnahmeöffnung (2,31) angeordneten und von dieser bis zur Außenfläche des ersten Teils (1,27) erstreckten Querbohrung (12,34) besteht, in die der Sperrstift (4,44) beim Einführen des Segments (3,41) in die Aufnahmeöffnung (2,31) federnd und von außen lösbar einrastet, und wobei die Querbohrung (12,34) einen an die Aufnahmeöffnung (2,31) grenzenden Innenabschnitt (14,35) mit einem wenigstens dem Außenquerschnitt des Sperrstifts (4,44) entsprechenden Querschnitt und einen an den Innenabschnitt (14,35) und an die Außenfläche des ersten Teils (1,27) grenzenden Außenabschnitt (15,36) mit einem im Vergleich zum Innenabschnitt (14,35) erheblich reduzierten Querschnitt aufweist, dadurch gekennzeichnet, daß die Aufnahmeöffnung (2,31) und der Innenabschnitt (14,23,35) der Querbohrung (12,34) in einem in das erste Teil (1,27) eingelegten und in diesem befestigten Füllstück (14,23,35) ausgebildet sind.

2) Befestigungsvorrichtung an lösbar miteinander verbindbaren Beschlag- oder Ausstattungsteilen, die einander zugeordnete erste und zweite Teile aufweisen, wobei jedes erste Teil (46) wenigstens eine Aufnahmeöffung (48) aufweist und das zweite Teil (47) entweder wenigstens ein in die Aufnahmeöffnung (48) einführbares Segment (55) aufweist oder als Ganzes ein in die Aufnahmeöffnung einführbares Segment bildet, wobei die Befestigungsvorrichtung aus wenigstens einem im Segment (55) verschiebbar gelagerten, federnd nach außen vorstehenden Sperrstift (56) und wenigstens einem im ersten Teil (46) ausgebildeten, quer zur Achse der Aufnahmeöffnung (48) angeordneten und von dieser bis zur Außenfläche des ersten Teils (46) erstreckten Hohlraum besteht, in die der Sperrstift (56) beim Einführen des Segments (55) rastet, und wobei der Hohlraum einen Innenabschnitt mit einem wenigstens dem Außenquerschnitt des Sperrstifts entsprechenden Querschnitt und einen an den Innenabschnitt und an die Außenfläche des ersten Teils (46) grenzenden Außenabschnitt mit einem im Vergleich zum Innenabschnitt erheblich reduzierten Querschnitt aufweist, dadurch gekennzeichnet, daß die Aufnahmeöffnung (48) in einem in das erste Teil eingelegten und in diesem befestigten Füllstück (49) ausgebildet ist und der Innenabschnitt des Hohlraums aus einem Freiraum (57) besteht, der hinter der im ersten Teil (46) befindlichen Hinterkante des Füllstücks (49) ausgebildet ist.

3) Befestigungsvorrichtung nach Anspruch 1 oder 2, dadurch gekennzeichnet, daß das Segment (3,41,35) aus einem Dorn besteht und die Aufnahmeöffnung (2,31,48) einen an den Außenquerschnitt des Dorns angepaßten Innenquerschnitt aufweist.

4) Befestigungsvorrichtung nach Anspruch 2 oder 3, dadurch gekennzeichnet, daß das Segment (55) zylindrisch ausgebildet und drehbar in der Aufnahmeöffnung (48) gelagert ist.

5) Befestigungsvorrichtung nach Anspruch 1 oder 3, dadurch gekennzeichnet, daß der Innenabschnitt (14,23,35) als Sackloch ausgebildet ist.

6) Befestigungsvorrichtung nach einem der Ansprüche 1,3 und 5, dadurch gekennzeichnet, daß die Beschlagteile (1) Türdrückerteile sind, wobei der Sperrstift (4) am äußeren Ende eines am zweiten Türdrückerteil befestigten Drückerdorns (3) gelagert ist, während das erste Türdrückerteil (1) die Aufnahmeöffnung (2) für den Drückerdorn (3) und die Querbohrung (12) aufweist.

7) Befestigungsvorrichtung nach Anspruch 6, dadurch gekennzeichnet, daß die Drückerteile aus Kunststoff bestehen und die Aufnahmeöffnung (2) und die Querbohrung (12) in einem mit Kunststoff (16) umspritzten Füllstück (10) des Drückerteils (1) ausgebildet sind.

8) Befestigungsvorrichtung nach einem der Ansprüche 1,3 und 5 bis 7, dadurch gekennzeichnet, daß das Füllstück (10) den Innenabschnitt (14,23) der Querbohrung und eine dieser gegenüberliegende, mit dieser koaxiale und denselben Querschnitt aufweisende zweite Bohrung (17,25) aufweist, und daß der Außenschnitt und der Sperrstift (4) wahlweise dem Innenabschnitt (14,23) oder der Bohrung (17,25) zugeordnet sind.

9) Befestigungsvorrichtung nach einem der Ansprüche 6 bis 8, dadurch gekennzeichnet, daß die Achse der Querbohrung (12) senkrecht zur Achse (11) der Aufnahmeöffnung (2) und parallel zur Achse des Griffstücks des Drückerteils (1) angeordnet ist.

10) Befestigungsvorrichtung nach einem der Ansprüche 1,3 und 5 bis 9, dadurch gekennzeichnet, daß die Beschlagteile aus zwei Stoßgriffen (27,28) bestehen, wobei der Sperrstift (44) am äußeren, gewindefreien Abschnitt (41) einer in den zweiten Stoßgriff (28) einschraubbaren Befestigungsschraube (40) gelagert ist, während der erste Stoßgriff (27) die Aufnahmeöffnung (31) für den gewindefreien Abschnitt (41) der Befestigungsschraube (40) und die Querbohrung (34) aufweist.

11) Befestigungsvorrichtung nach Anspruch 10, dadurch gekennzeichnet, daß die Stoßgriffe (27,28) aus Kunststoff bestehen und die Aufnahmeöffnung (31) und die Querbohrung (34) in einem im ersten Stoßgriff (27) befestigten, mit Kunststoff umspritzten Füllstück (30) ausgebildet sind.

12) Befestigungsvorrichtung nach einem der Ansprüche 1 bis 11, dadurch gekennzeichnet, daß das Füllstück (10,30,49) aus Metall besteht.

13) Befestigungsvorrichtung nach einem der Ansprüche 1 bis 12, dadurch gekennzeichnet, daß in der Außenwand des Füllstücks (30) eine Umfangsnut (33) ausgebildet ist.

14) Befestigungsvorrichtung nach einem der Ansprüche 2 bis 4, dadurch gekennzeichnet, daß die beiden Ausstattungsteile aus zwei Armen (46,47) eines Handtuchhalters bestehen, wobei der Sperrstift (56) am freien Ende eines zylindrischen, im zweiten Haltearm (47) befestigten Dorns (55) gelagert ist, während die Aufnahmeöffnung (48) aus der zylindrischen Mittelbohrung einer in dem ersten Haltearm (46) befestigen Hülse (49) besteht, hinter deren im ersten Haltearm (46) angeordneter Hinterkante der Freiraum (57) ausgebildet ist.

15) Befestigungsvorrichtung nach wenigstens einem der Ansprüche 1 bis 14, dadurch gekennzeichnet, daß das Füllstück (10) mit einer Stahleinlage (8) des ersten Teils verbunden ist.

16) Befestigungsvorrichtung nach wenigstens einem der Ansprüche 1 bis 15, dadurch gekennzeichnet, daß die beiden Beschlag- oder Ausstattungsteile (27,28) durch wenigstens ein Federelement (45) derart gegeneinander verspannt sind, daß der Sperrstift (44) mit Klemmsitz in der Querbohrung (35) angeordnet ist.

17) Verfahren zur Herstellung eines Beschlag-oder Ausstattungsteils aus Kunststoff durch Spritzguß, das wenigstens eine Aufnahmeöffnung und eine quer dazu verlaufende Querbohrung aufweist, dadurch gekennzeichnet, daß ein die Aufnahmeöffnung (2,31) aufweisendes Füllstück (10,30) hergestellt, die die Aufnahmeöffnung (2,31) umgebende Wand des Füllstücks (10,30) zwecks Herstellung eines Innenabschnitts (14,35) der Querbohrung (12,34) mit einer senkrecht zur Achse der Aufnahmeöffnung (2,31) verlaufenden, wenigstens den auf der einen Seite der Aufnahmeöffnung (2,31) befindlichen Wandabschnitt vollständig durchsetzenden Bohrung (17) versehen, das Füllstück (10,30) mit Kunststoff umspritzt und dabei das Eindringen von Kunststoff in die Bohrung (17) wenigstens auf einer Seite der Aufnahmeöffnung (2,31) verhindert und abschließend zumindest auf einer Seite der Aufnahmeöffnung (2,31) durch den beim Umspritzen erhaltenen Wandabschnitt (16,23) des Beschlag- oder Ausstattungsteils (1,27) hindurch zwecks Herstellung eines Außenabschnitts (15,36) der Querbohrung (12,34) von außen her eine bis zum Innenabschnitt (14,35) erstreckte Bohrung hergestellt wird, deren Querschnitt kleiner als der Querschnitt des Innenabschnitts (14,35) ist.

18) Verfahren nach Anspruch 17, dadurch gekennzeichnet, daß die Bohrung (17) vor dem Spritzvorgang mit einem Stopfen (26) versehen, nach dem Spritzvorgang der an den Stopfen (26) grenzende, durch den Spritzvorgang erhaltene Wandabschnitt des Beschlag- od-li Ausstattungsteils zwecks Herstellung des Außenabschnitts der Querbohrung durchbohrt und anschließend der Stopfen (26) zwecks Herstellung des Innenabschnitts der Querbohrung mittels eines durch den Außenabschnitt der Querbohrung eingeführten Werkzeugs entfernt wird.

19) Verfahren nach Anspruch 17, dadurch gekennzeichnet, daß die Bohrung (17) vor dem Umspritzvorgang mit einer Kappe abgedeckt und nach dem Spritzvorgang der an die Kappe grenzende, durch den Spritzvorgang erhaltene Wandabschnitt des Beschlag- oder Ausstattungsteils und die Kappe zwecks Herstellung des Außenabschnitts der Querbohrung durchbohrt werden.

20) Verfahren nach wenigstens einem der Ansprüche 17 bis 19, dadurch gekennzeichnet, daß die die Aufnahmeöffnung (2,31) umgebende Wand des Füllstücks (10,30) mit einer Bohrung versehen wird, die den auf der einen Seite der Aufnahmeöffnung (2,31) befindlichen Wandabschnitt vollständig durchsetzt und in dem auf der gegenüberliegenden Seite der Aufnahmeöffnung (2,31) befindlichen Wandabschnitt als Blindbohrung ausgebildet ist, die den Innenabschnitt (14,35) der Querbohrung (12,34) bildet, und daß nach dem Spritzvorgang sowohl der die Blindbohrung begrenzende Wandabschnitt (21) des Füllstücks (10,30) als auch der daran angrenzende, durch den Spritzvorgang erhaltene Wandabschnitt (16,32) des Beschlag- oder Ausstattungsteils (1,27) zwecks Herstellung des Außenabschnitts (15,36) der Querbohrung (12,34) durchbohrt werden.

21) Verfahren nach Anspruch 20, dadurch gekennzeichnet, daß zur Herstellung eines zweiten Innenabschnitts der Querbohrung (12,34) beim Spritzvorgang auch das Eindringen von Kunststoff in die durchgehende Bohrung (17) verhindert und nach dem Spritzvorgang wahlweise der die Blindbohrung begrenzende Wandabschnitt (21) des Füllstücks (10,30) und der daran angrenzende, durch den Spritzvorgang erhaltene Wandabschnitt (16,32) und/oder der an die durchgehende Bohrung (17) angrenzende, ebenfalls durch den Spritzvorgang erhaltene Wandabschnitt (16,32) zwecks Herstellung wenigstens eines Außenabschnitts (15,36) der Querbohrung (12,34) durchbohrt werden.

## Claims

1. A fixing device on fitment or furnishing members which can be releasably connected together and which have mutually associated first and second portions, wherein each first portion (1, 27) has at least one receiving opening (2, 31) and the second portion either has at least one segment (3,41) which can be inserted into the receiving opening or as a whole forms a segment which can be introduced into the receiving opening, wherein the fixing device comprises at least one resiliently outwardly projecting locking pin (4, 44) which is mounted displaceably in the segment (3) and at least one transverse bore (12, 34) which is formed in the first portion and which is disposed transversely with respect to the axis of the receiving opening (2, 31 ) and which extends from same to the outside surface of the first portion (1, 27) and into which the locking pin (4,44) engages resiliently and releasably from the outside, when the segment (3,41) is introduced into the receiving opening (2, 31), and wherein the transverse bore (12,34) has an inner part (14, 35) adjoining the receiving opening (2, 31), of a cross-section corresponding at least to the outside cross-section of the locking pin (4,44), and an outer part (15, 36) adjoining the inner part (14, 35) and the outside surface of the first portion (1, 27), of a cross-section which is considerably reduced in comparison with the inner part (14, 35), characterised in that the receiving opening (2, 31 ) and the inner part (14,23, 35) of the transverse bore (12,34) are provided in a filling portion (14, 23, 35) which is fitted into the first portion (1, 27) and fixed therein.

2. A fixing device on fitment or furnishing members which can be releasably connected together and which have mutually associated first and second portions, wherein each first portion (46) has at least one receiving opening (48) and the second portion (47) either has at least one segment (55) which can be introduced into the receiving opening (48), or as a whole forms a segment which can be introduced into the receiving opening, wherein the fixing device comprises at least one resiliently outwardly projecting locking pin (56) which is mounted displaceably in the segment (55) and at least one hollow space which is formed in the first portion (46) and which is disposed transversely with respect to the axis of the receiving opening (48) and which is extended from same to the outside surface of the first portion (46) and into which the locking pin (56) engages when the segment (55) is introduced, and wherein the hollow space has an inner part of a cross-section corresponding at least to the outside cross-section of the locking pin, and an outer part adjoining the inner part and the outside surface of the first portion (46), of a cross-section which is considerably reduced in comparison with the inner part, characterised in that the receiving opening (48) is provided in a filling portion (49) which is fitted into the first portion and fixed therein and the inner part of the hollow space comprises a free space (57) which is formed behind the rearward edge of the filling portion (49), said rearward edge being disposed in the first portion (46).

3. A fixing device according to claim 1 or claim 2 characterised in that the segment (3, 41, 35) comprises a bar and the receiving opening (2,31, 48) is of an inside cross-section which is matched to the outside cross-section of the bar.

4. A fixing device according to claim 2 or claim 3 characterised in that the segment (55) is cylindrical and is mounted rotatably in the receiving opening (48).

5. A fixing device according to claim 1 or claim 3 characterised in that the inner part (14, 23, 35) is formed as a blind hole.

6. A fixing device according to one of claims 1, 3 and 5 characterised in that the fitment members (1) are members of a door handle, wherein the locking pin (4) is mounted at the outer end of a handle bar (3) which is fixed to the second member of the door handle, while the first member (1) of the door handle has the receiving opening (2) for the bar (3) and the transverse bore (12).

7. A fixing device according to claim 3 characterised in that the handle members consist of plastics material and the receiving opening (2) and the transverse bore (12) are provided in a filling portion (10) of the handle member (1), which has plastics material (16) injected therearound.

8. A fixing device according to one of claims 1, 3 and 5 to 7 characterised in that the filling portion (10) has the inner part (14,23) of the transverse bore and a second bore (17, 25) which is in opposite relationship to said transverse bore and which is coaxial therewith and which is of the same cross-section, and that the outer part and the locking pin {4) are associated selectively with the inner part (14, 23) or the bore (17, 25).

9. A fixing device according to one of claims 6 to 8 characterised in that the axis of the transverse bore (12) is arranged perpendicularly to the axis (11) of the receiving opening (2) and parallel to the axis of the gripping portion of the handle member (1).

10. A fixing device according to one of claims 1, 3 and 5 to 9 characterised in that the fitment members comprise two push-type handles (27, 28), wherein the locking pin (44) is mounted on the outer screwthread-free portion (41) of a fixing screw (40) which can be screwed into the second handle (28) while the first handle (27) has the receiving opening (31) for the screwthread-free portion (41) of the fixing screw (40) and the transverse bore (34).

11. A fixing device according to claim 10 characterised in that the handles (27, 28) comprise plastics material and the receiving opening (31) and the transverse bore (24) are provided in a filling portion (30) which is fixed in the first handle (27) and which has plastics material injection moulded therearound.

12. A fixing device according to one of claims 1 to 11 characterised in that the filling portion (10, 30, 49) consists of metal.

13. A fixing device according to one of claims 1 to 12 characterised in that a peripheral groove (33) is provided in the outside wall of the filling portion (30).

14. A fixing device according to one of claims 2 to 4 characterised in that the two furnishing members comprise two arms (46, 47) of a towel holder, wherein the locking pin (56) is mounted at the free end of a cylindrical bar (55) which is fixed in the second holding arm (47) while the receiving opening (48) comprises the cylindrical central bore of a sleeve (49) which is fixed in the first holding arm (46), the free space (57) being provided behind the rearward edge of the sleeve (49), said rearward edge being disposed in the first holding arm (46).

15. A fixing device according to at least one of claims 1 to 14 characterised in that the filling portion (10) is connected to a steel insert (8) of the first member.

16. A fixing device according to at least one of claims 1 to 15 characterised in that the two fitment or furnishing members (27, 28) are braced relative to each other by at least one spring element (45) in such a way that the locking pin (44) is arranged with a clamping fit in the transverse bore (35).

17. A process for producing a fitment or furnishing member of plastics material by injection moulding, which has at least one receiving opening and a transverse bore extending transversely with respect thereto, characterised in that a filling portion (10, 30) having the receiving opening (2, 31) is produced, the wall of the filling portion (10, 30), which surrounds the receiving opening (2, 31), in order to produce an inner part (14, 35) of the transverse bore (12,34), is provided with a bore (17) which extends perpendicularly to the axis of the receiving opening (2, 31) and which passes completely through at least the wall portion disposed on the one side of the receiving opening (2, 31), plastics material is injected around the filling portion (10, 30), in which operation plastics material is prevented from penetrating into the bore (17) at least on one side of the receiving opening (2, 31) and finally at least on one side of the receiving opening (2, 31) a bore is produced through the wall portion (16, 23) of the fitment or furnishing member (1, 27), which is produced in the operation of injecting plastics material around the filling portion, thereby to produce an outer part (15, 36) of the transverse bore (12, 34), from the outside, said bore being extended to the inner part (14, 35) and the cross-section thereof being smaller than the cross-section of the inner part (14, 35).

18. A process according to claim 17 characterised in that prior to the injection moulding operation, the bore (17) is provided with a plug (26), after the injection moulding operation the wall portion of the fitment or furnishing member, which adjoins the plug (26) and which is obtained by the injection moulding operation, is bored through in order to produce the outer part of the transverse bore, and then the plug (26) is removed by means of a tool which is inserted through the outer part of the transverse bore, to produce the inner part of the transverse bore.

19. A process according to claim 17 characterised in that the bore (17) is covered with a cap prior to the operation of injecting plastics material around the filling portion, and after the injection operation the wall portion of the fitment or furnishing member, which adjoins the cap and which is obtained by the injection operation, and the cap, are bored through in order to produce the outer part of the transverse bore.

20. A process according to at least one of claims 17 to 19 characterised in that the wall of the filling portion (10, 30), which surrounds the receiving opening (2, 31), is provided with a bore which passes completely through the wall portion disposed on the one side of the receiving opening (2, 31) and is in the form of a blind bore in the wall portion disposed on the oppositely disposed side of the receiving opening (2, 31), which blind bore forms the inner part (14, 35) of the transverse bore (12, 34), and that after the injection operation both the wall portion (21) of the filling portion (10, 30), which delimits the blind bore, and also the wall portion (16,32) of the fitment or furnishing member (1, 27), which adjoins same and which is obtained by the injection operation, are bored through in order to produce the outer part (15, 36) of the transverse bore (12, 34).

21. A process according to claim 20 characterised in that, to produce a second inner part of the transverse bore (12, 34), in the injection operation, plastics material is also prevented from penetrating into the throughbore (17) and after the injection operation the wall portion (21) of the filling portion (10, 30), which defines the blind bore, and the wall portion (16, 32) which adjoins same and which is obtained by the injection operation, and/or the wall portion (16, 32) which adjoins the throughbore (17) and which is also obtained by the injection operation, are selectively bored through, in order to produce at least one outer part (15, 36) of the transverse bore (12, 34).

## Revendications

1. - Dispositif de fixation sur des éléments de garnissage ou d'équipement pouvant être reliés ensemble de façon amovible qui comportent des premières et des secondes parties associées, dans lequel chaque première partie (1,27) comporte au moins une ouverture de logement (2,31) et la seconde partie, soit comporte au moins un segment (3,41) pouvant être introduit dans l'ouverture de logement, soit constitue, en tant que telle, un segment pouvant être introduit dans l'ouverture de logement, le dispositif de fixation étant constitué par au moins une broche à déclic (4,44) pouvant se déplacer dans le segment (3) et saillant élastiquement vers l'extérieur et par au moins un alésage transversal (12,34) réalisé dans la première partie, disposé transversalement à l'axe de l'ouverture de logement (2,31) et s'étendant de celle-ci jusqu'à la surface extérieure de la première partie (1,27), alésage dans lequel, à l'introduction du segment (3,41) dans l'ouverture de logement (2,31), la broche à déclic (4,44) s'encliquète par ressort et peut être dégagée de l'extérieur, l'alésage transversal (12,34) comportant une portion intérieure (14,35) adjacente à l'ouverture de logement (2,31 ) et ayant une section transversale correspondant au moins à la section transversale extérieure de la broche à déclic (4,44), et une portion extérieure (15,36) adjacente à la portion intérieure (14,35) et à la surface extérieure de la première partie (1,27) et ayant une section transversale considérablement réduite par rapport à la portion intérieure (14,35), caractérisé en ce que l'ouverture de logement (2,31) et la portion intérieLtre (14,23,35) de l'alésage transversal (12,34) sont réalisés dans une pièce intercalaire (10,30) placée dans la première partie (1,27) et fixée dans celle-ci.

2. - Dispositif de fixation sur des éléments de garnissage ou d'équipement pouvant être reliés ensemble de façon amovible, qui comportent des premières et des secondes parties associées, dans lequel chaque première partie (46) comporte au moins une ouverture de logement (48) et la seconde partie (47), soit comporte au moins un segment (55) pouvant être introduit dans l'ouverture de logement (48), soit constitue, en tant que telle, un segment pouvant être introduit dans l'ouverture de logement, le dispositif de fixation étant constitué par au moins une broche à déclic (56) pouvant se déplacer dans le segment (55) et saillant élastiquement vers l'extérieur, et par au moins un volume creux réalisé dans la première partie (46), disposé transversalement à l'axe de l'ouverture de logement (48) et s'étendant de celle-ci jusqu'à la surface extérieure de la première partie (46), dans lequel la broche à déclic (56) s'encliquète lors de l'introduction du segment (55), le volume creux comportant une portion intérieure ayant une section transversale correspondant au moins à la section transversale extérieure de la broche à déclic, et une portion extérieure adjacente à la surface extérieure de la première partie (46) et ayant une section transversale considérablement réduite par rapport à la portion intérieure, caractérisé en ce que l'ouverture de logement (48) est réalisée dans une pièce intercalaire (49) placée dans la première partie et fixée dans celle-ci, et la portion intérieure du volume creux est constituée par un volume libre qui est formé derrière l'arête postérieure de la pièce intercalaire (49) se trouvant dans la première partie (46).

3. - Dispositif de fixation selon la revendication 1 ou 2, caractérisé en ce que le segment (3,41,55) est constitué par un goujon et l'ouverture de logement (2,31,48) a une section transversale intérieure adaptée à la section transversale du goujon.

4. - Dispositif de fixation selon la revendication 2 ou 3, caractérisé en ce que le segment (55) est de forme cylindrique et est monté de façon à pouvoir tourner dans l'ouverture de logement (48).

5. - Dispositif de fixation selon la revendication 1 ou 3, caractérisé en ce que la portion intérieure (14,23,35) est réalisée sous forme de trou borgne.

6. - Dispositif de fixation selon l'une des revendications 1,3 et 5 caractérisé en ce que les éléments de garnissage (1) sont des parties de béquilles de porte, la broche à déclic (4) étant montée à l'extrémité extérieure d'une tige de loquet (3) fixée sur la seconde partie de la béquille, tandis que la première partie de la béquille (1) comporte l'ouverture de logement (2) pour la tige de loquet (3) et l'alésage transversal (12).

7. - Dispositif de fixation selon la revendication 6, caractérisé en ce que les parties de loquet sont en matière plastique et l'ouverture de logement (2) et l'alésage transversal (12) sont réalisés dans une pièce intercalaire (10) de la partie de loquet (1) enrobée de matière plastique (16).

8. - Dispositif de fixation selon l'une des revendications 1,3 et 5 à 7 caractérisé en ce que la pièce intercalaire (10) comporte la portion intérieure (14,23) de l'alésage transversal et un second alésage (17,25) situé face à ce dernier et coaxial à lui et présentant la même section transversale, et la portion extérieure et la broche à déclic (4) sont associées au choix à la portion intérieure (14,23) ou à l'alésage (17,25).

9. - Dispositif de fixation selon l'une des revendications 6 à 8, caractérisé en ce que l'axe de l'alésage transversal (12) est disposé perpendiculairement à l'axe (11) de l'ouverture de logement (2) et parallèlement à l'axe de la poignée de la partie de loquet (1).

10.- Dispositif de fixation selon l'une des revendications 1,3 et 5 à 9, caractérisé en ce que les éléments de garnissage sont constitués par deux poignées de poussée (27,28), la broche à déclic (44) étant montée sur la portion extérieure (41) dépourvue de filetage d'une vis de fixation (40) pouvant être vissée dans la seconde poignée (28), tandis que la première poignée (27) comporte l'ouverture de logement (31) pour la portion dépourvue de filetage (41) de la vis de fixation (40) et l'alésage transversal (34).

11.- Dispositif de fixation selon la revendication 10, caractérisé en ce que les poignées (27,28) sont en matière plastique et l'ouverture de logement (31) et l'alésage transversal (34) sont réalisés dans une pièce intercalaire (30) enrobée de matière plastique et fixée dans la première poignée (27).

12.- Dispositif de fixation selon l'une des revendications 1 à 11, caractérisé en ce que la pièce intercalaire (10,30,49) est en métal.

13.- Dispositif de fixation selon l'une des revendications 1 à 12, caractérisé en ce qu'une rainure périphérique (33) est réalisée dans la paroi extérieure de la pièce intercalaire (30).

14.- Dispositif de fixation selon l'une des revendications 2 à 4, caractérisé en ce que les deux éléments d'équipement sont constitués par les deux bras (46,47) d'un porte-serviette, la broche à déclic (56) étant montée à l'extrémité libre d'une tige cylindrique (55) fixée dans le second bras du porte-serviette (47) tandis que l'ouverture de logement (48) est constituée par l'alésage central d'une douille (49) fixée dans le premier bras (46) du porte-serviette, le volume libre (57) étant réalisé derrière l'arête postérieure de cette douille, située dans le premier bras du porte-serviette.

15.- Dispositif de fixation selon l'une au moins des revendications 1 à 14, caractérisé en ce que la pièce intercalaire (10) est reliée à une garniture d'acier (8) de la première partie.

16.- Dispositif de fixation selon l'une au moins des revendications 1 à 15, caractérisé en ce que les deux éléments de garnissage ou d'équipement (27,28) sont serrés l'un contre l'autre par au moins un élément à ressort (45) de telle sorte que la broche à déclic (44) est logée par ajustement pressé dans l'alésage transversal (35).

17.- Procédé pour fabriquer un élément de garnissage ou d'équipement en matière plastique par moulage par injection, comportant au moins une ouverture de logement et un alésage transversal s'étendant transversalement à celle-ci, caractérisé en ce qu'on fabrique une pièce intercalaire (10,30) comportant l'ouverture de logement (2,31), que la paroi de la pièce intercalaire (10,30) entourant l'ouverture de logement (2,31) est pourvue, aux fins de réalisation d'une portion intérieure (14,35) de l'alésage transversal (12,34) d'un alésage (17) s'étendant perpendiculairement à l'axe de l'ouverture de logement (2,31) traversant totalement au moins la portion de paroi se trouvant sur l'un des côtés de l'ouverture de logement (2,31), la pièce intercalaire (10,30) est enrobée de matière plastique et ce faisant on empêche la pénétration de matière plastique dans l'alésage (17) au moins sur un côté de l'ouverture de logement (2,31) et pour finir on réalise au moins sur un côté de l'ouverture de logement (2,31) un alésage s'étendant à travers la portion de paroi (16,23) de l'élément de garnissage ou d'équipement obtenu lors de l'enrobage de matière plastique, allant de l'extérieur jusqu'à la portion intérieure (14,35), aux fins de réaliser une portion extérieure (15,36) de l'alésage transversal (12,34), portion extérieure (15,36) dont la section transversale est plus petite que la section transversale de la portion intérieure (14,35).

18.- Procédé selon la revendication 17, caractérisé en ce que l'alésage (17) est muni d'un bouchon (26) avant l'opération d'injection, qu'après l'injection la portion de paroi de l'élément de garnissage ou d'équipement obtenu par l'injection et adjacent au bouchon (26) est perforé aux fins de réaliser la portion extérieure de l'alésage transversal, et ensuite le bouchon (26) est retiré au moyen d'un outil introduit par la portion extérieure de l'alésage transversal, afin de réaliser la portion intérieure de l'alésage transversal.

19.- Procédé selon la revendication 17, caractérisé en ce que l'alésage (17) est recouvert d'un capuchon avant l'opération d'enrobage, et après l'opération d'injection, la portion de paroi de l'élément de garnissage ou d'équipement obtenue par l'injection et adjacente au capuchon, et le capuchon, sont perforés pour réaliser la portion extérieure de l'alésage transversal.

20.- Procédé selon l'une au moins des revendications 17 à 19, caractérisé en ce que la paroi de la pièce intercalaire (10, 30) entourant l'ouverture de logement (2, 31) est munie d'un alésage qui traverse complètement la portion de paroi se trouvant sur l'un des côtés de l'ouverture de logement (2, 31) et qui est réalisé sous forme d'alésage borgne dans la portion de paroi se trouvant sur le côté opposé de l'ouverture de logement (2,31), lequel alésage borgne constitue la portion intérieure (14, 35) de l'alésage transversal (12, 34), et après l'opération d'injection, aussi bien la portion de paroi (21) de la pièce intercalaire (10, 30) que la portion de paroi (16,32) de l'élément de garnissage ou d'équipement (1, 27) obtenue par injection et adjacente à la précédente, sont perforées pour réaliser la portion extérieure (15, 36) de l'alésage transversal (12,34).

21.- Procédé selon la revendication 20, caractérisé en ce que, pour réaliser une seconde portion intérieure de l'alésage transversal (12, 34), on empêche également lors de l'injection la pénétration de matière plastique dans l'alésage traversant (17), et, après l'opération d'injection, on perfore au choix la portion de paroi (21) de la pièce intercalaire (10, 30) délimitant l'alésage borgne et la portion de paroi (16, 32) et/ou la portion de paroi (16,32) également obtenue par injection et adjaqcente à l'alésage traversant (17) afin de réaliser au moins une portion extérieure. (15,36) de l'alésage transversal (12, 34).
